# FASCICULE DE BREVET EUROPEEN

(11) **EP 3 821 300 B1**
(45) Date de publication et mention de la délivrance du brevet: **17.01.2024**
(21) Numéro de dépôt: 19732353.8
(22) Date de dépôt: 20.06.2019
(51) Int. Cl.: G04B 19/28

(54) **MONTRE POURVUE D'UNE LUNETTE TOURNANTE AVEC SYSTEME DE VERROUILLAGE DE LA LUNETTE MUNI D'UNE SOUPAPE A HELIUM INTEGREE**
ARMBANDUHR, DIE MIT EINEM DREHBAREN AUSSENRING MIT VERRIEGELUNGSSYSTEM DES AUSSENRINGS MIT EINEM INTEGRIERTEN HELIUMVENTIL AUSGESTATTET IST
WATCH PROVIDED WITH A ROTATING BEZEL WITH SYSTEM FOR LOCKING THE BEZEL PROVIDED WITH AN INTEGRATED HELIUM VALVE

(30) Priorité: 09.07.2018 EP 18182381
(43) Date de publication de la demande: 19.05.2021
(73) Titulaire: Tissot S.A., 2400 Le Locle (CH)
(72) Inventeur: EHRSAM, Nicolas, 2533 Evilard (CH); SAUNDERS, Laurie, 1632 Riaz (CH)
(74) Mandataire: ICB SA
(86) Numéro de dépôt international: PCT/EP2019/066357
(87) Numéro de publication internationale: WO 2020/011512

(56) Documents cités:
- CH-A- 673 197
- JP-U- S5 061 882
- US-A1- 2008 117 723

## Description

### Domaine technique

La présente invention se rapporte aux montres pourvues d'une lunette tournante.

### État de la technique

La lunette tournante d'une montre, principalement utilisée dans les montres de sport, permet de marquer un point dans le temps qui sert de point de référence pour la durée d'une activité sportive ou autre. Pour certains types de montre, tels que les montres de plongée, il est important de pouvoir verrouiller la lunette afin d'éviter des actionnements intempestifs de celle-ci et une perte de repère temporel en lien avec la durée de l'activité. Différents systèmes de verrouillage ont été développés, qui sont généralement complexes et chers à fabriquer, ou qui ne garantissent pas un verrouillage sûr de la lunette.

La revendication 1 annexée montre les caractéristiques distinctives suivantes par rapport au document US 2008/117723 A1 :
i) La couronne (contrairement au bouton poussoir du document cité ici), est rotative, ce qui implique un filetage intérieur sur un premier trou, et un filetage extérieur sur un tronçon de l'axe de la couronne, et le fait que la couronne puisse être vissée ou dévissée.
ii) La position dévissée (ou tirée) de la couronne provoque le déverrouillage de la lunette, (dans le document cité ici, c'est la position poussée, correspondant à la position vissée, qui permet le déverrouillage, et inversement pour le verrouillage.
iii) la goupille est munie d'un ressort qui est précontraint de façon à maintenir un contact physique entre une première extrémité de la goupille et la surface extérieure de l'axe.

### Résumé de l'invention

La présente invention vise à fournir un système de verrouillage de la lunette d'une montre, qui est simple et qui garantit le verrouillage en toutes circonstances. Une boîte de montre munie dudit système est décrite dans les revendications annexées.

L'invention concerne une montre dont la boîte comprend une carrure et une lunette tournante, pourvue d'un système de verrouillage de la lunette. Le système comprend une couronne rotative qui est solidaire d'un axe, ce dernier étant aménagé dans un trou radial ménagé dans la carrure. En tournant la couronne, l'utilisateur peut visser ou dévisser l'axe par rapport au trou. L'axe comprend un tronçon tronconique qui interagit avec une goupille montée perpendiculairement à l'axe, et rappelée vers l'axe par un ressort. En vissant l'axe dans le trou, le tronçon tronconique va pousser la goupille dans un espace récepteur pourvu sur la surface inférieure de la lunette, ce qui va verrouiller la lunette. Le dévissage de l'axe dégage automatiquement la goupille hors de l'espace récepteur grâce à la force de rappel exercée par le ressort.

D'autres caractéristiques et avantages de la présente invention apparaîtront dans la description suivante de modes de réalisation préférés, présentés à titre d'exemple non limitatif en référence aux dessins annexés.

### Brève description des figures

La figure 1 représente une image en 3D de la structure externe d'une boîte de montre selon une forme d'exécution de l'invention.
La figure 2 représente une vue en plan de la structure de la figure 1.
La figure 3 représente une vue en coupe du système de verrouillage selon l'invention, en position déverrouillée.
La figure 4 représente une vue en coupe du système de verrouillage selon l'invention, en position verrouillée.
La figure 5 représente une vue en 3D du système de verrouillage coopérant avec la lunette de montre.

### Description détaillée de formes d'exécution de l'invention

Dans le texte suivant, les indications 'inférieur' et 'supérieur' décrivent la position d'éléments d'une boîte de montre quand celle-ci est tenue horizontalement, avec les moyens pour indiquer l'heure orientés vers le haut.

La figure 1 représente une carrure 2 d'une boîte de montre selon une forme d'exécution de l'invention. Une lunette tournante 3 est montée sur la surface supérieure de la carrure 2. Les composants internes tels qu'un cadran à aiguilles, un index numérique ainsi que le mécanisme interne ne sont pas représentés. Ces composants ne forment pas le sujet de l'invention et ils peuvent être réalisés par des méthodes et selon des technologies connues. La carrure 2 est pourvue de cornes 4 pour la fixation des brins d'un bracelet. Sur la vue en plan à la figure 2, on voit la couronne classique 5 d'ajustement des aiguilles de la montre. La carrure 2 est munie d'une couronne additionnelle 6 qui fait partie du système de verrouillage de la lunette tournante 3 selon l'invention.

A la figure 3, la couronne de verrouillage 6 est montrée en section, dans la position déverrouillée du système. De manière connue, la lunette 3 est retenue de manière rotative sur la carrure 2 par un ressort polygonal 30 logé dans une paire de gorges latérales pourvues respectivement dans la lunette et dans la carrure. Un premier élément du système de verrouillage est formé par un trou radial 7 dans la carrure 2, dans lequel un tube 8 est monté de manière fixe. Le tube 8 peut par exemple être chassé, collé ou vissé dans la carrure 2. Une partie du tube 8 dépasse de la paroi latérale extérieure de la carrure 2. Le tube 8 est pourvu d'un filetage intérieur, le filetage s'étendant au moins sur la longueur de la partie qui dépasse de la carrure 2 et est destiné à coopérer avec un filetage correspondant de la couronne de verrouillage 6.

La couronne de verrouillage 6 est solidaire d'un axe 9 dont les différentes portions sont visibles aux figures 3 et 4, ainsi qu'à la figure 5 qui représente une vue en 3D de l'axe. Venant de l'extérieur de la carrure 2 vers l'intérieur, l'axe 9 comprend un tronçon fileté 10, le filetage extérieur dudit tronçon correspondant au filetage intérieur pourvu dans le tube 8. Le tronçon fileté 10 se trouve à l'intérieur de la couronne 6, sur la surface interne d'une gorge circulaire 19 qui s'étend dans le corps de la couronne 6. Le tronçon à filetage 10 est suivi par un premier tronçon cylindrique 11 (non-fileté), un tronçon tronconique 12 et un deuxième tronçon cylindrique 13 qui est terminée par une collerette 14. Le tronçon tronconique 12 fait diminuer le diamètre de l'axe de manière continue entre les diamètres du premier et du deuxième tronçon cylindrique 11 et 13. Le diamètre de la collerette 14 correspond au diamètre interne du tube 8, de manière à ce que la collerette 14 puisse coulisser par rapport au tube 8.

A la figure 5, on voit que la face inférieure de la lunette 3 comprend une pluralité de trous axiaux 15 distribués de manière régulière sur le pourtour de la lunette.

De plus, comme montré aux figures 3 et 4, la carrure 2 est pourvue d'un trou 20 qui est orienté perpendiculairement à l'axe 9, et dans lequel une goupille 21 est montée, de manière à ce que ladite goupille 21 coulisse par rapport au trou 20 et interagisse avec l'axe 9. De préférence, les axes centraux de la goupille 21 et de l'axe de verrouillage 9 sont perpendiculaires l'un par rapport à l'autre et se croisent en un point. La goupille 21 est rappelée en direction de l'axe 9 par un ressort 22, de manière à maintenir un contact physique entre l'extrémité inférieure de la goupille 21 et la surface de l'axe 9. Quand la couronne 6 est dévissée complètement (figure 3), la goupille 21 est en contact avec le tronçon à diamètre minimal 13 et avec la collerette 14. Dans cette position, l'extrémité supérieure de la goupille 21 n'est logée dans aucun des trous axiaux 15 de la lunette 3. La lunette 3 est alors libre et peut être mise en rotation par l'utilisateur.

En tournant la couronne 6, l'utilisateur peut ensuite faire entrer l'axe 9 dans le tube 8 par vissage du tronçon à filetage 10 dans le tube. Le mouvement de l'axe 9 va progressivement pousser la goupille 21 dans un des trous axiaux 15 de la lunette, par l'interaction entre la goupille 21 et la pente du tronçon tronconique 12, et ce à l'encontre de la force de précontrainte exercée par le ressort 22. Dans la position de verrouillage montrée à la figure 4, l'extrémité inférieure de la goupille 21 est en contact avec le premier tronçon cylindrique 11 et l'extrémité supérieure de la goupille 21 est logée dans le trou 15, ce qui permet d'obtenir un verrouillage sûr de la lunette qui ne peut être dégagée accidentellement. Dans la position de verrouillage, la partie du tube qui dépasse de la paroi de la carrure est entrée dans la gorge 19 circulaire.

Pour déverrouiller le système, l'utilisateur dévisse la couronne 6 vers la configuration de la figure 3. Le ressort 22 fait descendre la goupille 21 jusqu'à ce la goupille soit complètement sortie du trou 15, résultant en la libération de la lunette. De préférence, la goupille 21 est aménagée de manière coulissante dans un bloc 23 monté dans le trou 20 et comprenant des joints d'étanchéité 24.

La friction entre les filetages sur l'axe 9 et sur le tube 8 permet de garantir un verrouillage sûr du système que seul un dévissage délibéré de la couronne 6 par l'utilisateur permet de libérer. De plus, comme illustré dans les figures, le tube 8 peut comporter une portion 25 ayant un diamètre supérieur à celui du reste du tube, ladite portion 25 étant montée à butée contre la paroi latérale extérieure de la carrure 2. La couronne 6 de son côté est pourvu d'un joint d'étanchéité 26 entre le corps de la couronne et la surface extérieure du tube 8. Le joint 26 sera poussé contre la portion de diamètre supérieur 25 quand la couronne 6 arrive à sa position de verrouillage. Le joint 26 aura non seulement un effet d'étanchéité mais il va également assurer une fermeture fixe grâce à sa compression entre la couronne 6 et la portion à diamètre supérieur 25.

Selon la forme d'exécution représentée dans les figures, une soupape à hélium 29 est intégrée à la couronne et plus précisément à l'intérieur de l'axe 9. La soupape est disposée de manière coaxiale avec l'axe 9. Elle comporte un corps 30 précontraint par un ressort 31. Le corps 30 comprend à son extrémité intérieure une surface 32 qui est soumise à la pression régnant à l'intérieur de la carrure 2. A partir d'un seuil prédéfini, la pression va surmonter la force de précontrainte exercée par le ressort 31, résultant en la dépressurisation de l'intérieur de la carrure 2. Un ou plusieurs joints d'étanchéité 34 et 35 sont montés entre le corps de la soupape 30 et la surface interne de l'axe 9. L'inclusion de soupapes dans les montres de plongée est connue en soi et l'invention n'est pas limitée à la forme d'exécution représentée dans les figures, mais elle inclut également les formes d'exécution qui ne comprennent pas de soupape à l'intérieur de l'axe 9, ou qui comprennent une soupape montée à un autre endroit sur la carrure 2. La fonction de la soupape est de libérer les gaz infiltrés dans la montre lors d'une plongée à saturation. En remontant, la pression créée par ces gaz, généralement l'Hélium, peut endommager la montre.

Des variantes de la forme d'exécution représentée dans les figures sont envisageables par l'homme du métier, sans sortir de la portée de l'invention telle que définie par les revendications. Par exemple, la gorge 19 entre le corps de la couronne 6 et l'axe 9 en coopération avec la partie du tube 8 qui dépasse de la carrure 2 résulte en une structure robuste ayant de bonnes propriétés d'étanchéité. Néanmoins, d'autres formes de couronnes solidaires à un axe sont imaginables. Par exemple, il est envisageable de réaliser une couronne sans gorge 19, avec un filetage pourvu sur le premier tronçon cylindrique 11. Par ailleurs, lesdits premier et deuxième tronçons cylindriques ne sont pas indispensables : les positions extrêmes de la goupille 21 par rapport au tronçon tronconique 12 peuvent se trouver sur ledit tronçon tronconique lui-même. L'axe 9 peut être aménagé directement dans un trou fileté dans la carrure 2 plutôt que dans un tube 8 monté dans la carrure. En outre, les trous 15 ne sont que des exemples d'espaces récepteurs aptes à recevoir l'extrémité de la goupille 21. Dans une autre forme d'exécution, la lunette 3 pourrait comprendre une denture axiale sur sa surface inférieure, avec les creux entre deux dents formant un espace récepteur pour la goupille 21. Dans ce cas, l'extrémité de la goupille 21 est de préférence usinée de manière à ce que la forme de ladite extrémité corresponde à la forme des creux.

## Revendications

1. Boîte de montre comprenant une carrure (2) et une lunette tournante (3) montée sur la face supérieure de la carrure (2), la lunette (3) étant pourvue d'une pluralité d'espaces récepteurs (15) distribués de manière régulière sur sa surface inférieure, la boîte de montre étant pourvue d'un système de verrouillage de la lunette (3) comportant les éléments suivants :
• un premier trou (7) usiné dans la carrure (2) et orienté de manière radiale par rapport à la lunette (3),
• un filetage intérieur sur au moins une partie de la surface dudit premier trou (7), ou sur la surface interne d'un tube (8) monté de manière fixe dans le premier trou (7),
• une couronne (6) rotative, la couronne (6) étant solidaire d'un axe (9) aménagé dans le premier trou (7), l'axe (9) comprenant les éléments suivants arrangés dans la direction venant de l'extérieur de la carrure (2) vers l'intérieur :
∘ un tronçon (10) pourvu d'un filetage extérieur correspondant audit filetage intérieur,
∘ un tronçon tronconique (12) ayant un diamètre qui diminue en ladite direction,
∘ une collerette de terminaison (14),
• une goupille (21) aménagée dans un deuxième trou (20) dans la carrure (2), ledit deuxième trou (20) étant orienté transversalement par rapport au premier trou (7), la goupille (21) étant munie d'un ressort (22) qui est précontraint de façon à maintenir un contact physique entre une première extrémité de la goupille (21) et la surface extérieure de l'axe (9), la goupille (21) étant dimensionnée de manière à ce que sa deuxième extrémité puisse se loger dans un des espaces récepteurs (15) de la lunette (3),
et dans lequel les éléments sont aménagés de sorte que :
• le vissage de la couronne (6) vers l'intérieur de la carrure (2) actionne un mouvement de la goupille (21) à l'encontre de la précontrainte du ressort (22), par l'interaction entre la première extrémité de la goupille (21) et le tronçon tronconique (12), ce mouvement menant au logement de la goupille (21) dans un des espaces récepteurs (15) de la lunette (3), et par là-même au verrouillage de la lunette (3) à la fin de l'action de vissage,
• le dévissage de la couronne (6) dégage la goupille (21) hors dudit espace récepteur (15) sous l'action de la force de rappel exercée par le ressort (22), et par là-même déverrouille la lunette (3) à la fin de l'action de dévissage.

2. La boîte selon la revendication 1, dans laquelle l'axe (9) comporte également un premier tronçon cylindrique (11) et un deuxième tronçon cylindrique (13) situés de part et d'autre du tronçon tronconique (12), de manière à ce que le diamètre du tronçon tronconique (12) change progressivement depuis le diamètre du premier tronçon cylindrique (11) vers le diamètre du deuxième tronçon cylindrique (13).

3. La boîte selon l'une quelconque des revendications 1 et 2, dans laquelle un tube (8) est monté de manière fixe dans le premier trou (7), ledit tube (8) comprenant une partie qui dépasse de la paroi latérale extérieure de la carrure (2) et dans laquelle au moins la surface interne de la partie du tube dépassant de ladite paroi est pourvue dudit filetage intérieur.

4. La boîte selon la revendication 3, dans laquelle une gorge circulaire (19) est présente entre le corps de la couronne (6) et le tronçon à filetage (10) de l'axe, de manière à ce que la partie dépassant du tube (8) entre dans ladite gorge (19) quand la couronne (6) est vissée vers sa position de verrouillage.

5. La boîte selon la revendication 4, dans laquelle le tube (8) est pourvu d'une portion (25) ayant un diamètre supérieur à celui du reste du tube (8), ladite portion (25) étant montée à butée contre la paroi latérale extérieure de la carrure (2), et dans laquelle un joint d'étanchéité (26) est monté entre le corps de le couronne (6) et l'extérieur de la partie du tube (8) dépassant de ladite paroi, de façon à ce que le joint (26) soit pressé contre la portion à diamètre supérieur (25) quand la couronne (6) et l'axe (9) arrivent à leur position de verrouillage.

6. La boîte selon l'une quelconque des revendications précédentes, comprenant en outre une soupape de dépressurisation (29) aménagée à l'intérieur de l'axe (9).

7. La boîte selon l'une quelconque des revendications précédentes, dans laquelle le diamètre de la collerette de terminaison (14) correspond au diamètre du premier trou (7) ou d'un tube (8) monté de manière fixe dans ledit premier trou (7), de manière à ce que la collerette (14) puisse coulisser dans le premier trou (7) ou dans le tube (8).

8. Montre pourvue d'une boîte de montre telle que décrite dans l'une quelconque des revendications précédentes.

## Patentansprüche

1. Uhrengehäuse mit einem Mittelteil (2) und einer drehbaren Lünette (3), die auf der Oberseite des Mittelteils (2) angebracht ist, wobei die Lünette (3) mit einer Vielzahl von Aufnahmeräumen (15) versehen ist, die gleichmäßig auf ihre untere Fläche verteilt sind, wobei das Uhrengehäuse mit einem Verriegelungssystem für die Lünette (3) versehen ist, das die folgenden Elemente umfasst:
• ein erstes Loch (7), das in den Mittelteil (2) eingearbeitet und in Bezug auf die Lünette (3) radial ausgerichtet ist,
• ein Innengewinde auf mindestens einem Teil der Oberfläche des ersten Lochs (7) oder auf der Innenfläche eines Rohrs (8), das fest in dem ersten Loch (7) montiert ist,
• einen Drehkranz (6), wobei der Kranz (6) fest mit einer Welle (9) verbunden ist, die in dem ersten Loch (7) angebracht ist, wobei die Welle (9) die folgenden Elemente umfasst, die in der Richtung von der Außenseite des Mittelteils (2) nach innen angeordnet sind:
∘ einen Abschnitt (10), der mit einem Außengewinde versehen ist, das dem Innengewinde entspricht,
o einen kegelstumpfförmigen Abschnitt (12) mit einem Durchmesser, der in der Richtung abnimmt,
∘ ein Abschlussbördel (14),
• einen Sperrstift (21), der in einem zweiten Loch (20) in dem Mittelteil (2) angeordnet ist, wobei das zweite Loch (20) quer zu dem ersten Loch (7) ausgerichtet ist, wobei der Sperrstift (21) mit einer Feder (22) versehen ist, die vorgespannt ist, um einen physischen Kontakt zwischen einem ersten Ende des Sperrstifts (21) und der Außenfläche der Welle (9) aufrechtzuerhalten, wobei der Sperrstift (21) so dimensioniert ist, dass sein zweites Ende in einem der Aufnahmeräume (15) der Lünette (3) aufgenommen werden kann,
und wobei die Elemente so angeordnet sind, dass:
• das Einschrauben der Krone (6) in Richtung des Inneren des Mittelteils (2) eine Bewegung des Sperrstifts (21) gegen die Vorspannung der Feder (22) durch die Interaktion zwischen dem ersten Ende des Sperrstifts (21) und dem kegelstumpfförmigen Abschnitt (12) bewirkt, wobei diese Bewegung zur Aufnahme des Sperrstifts (21) in einem der Aufnahmeräume (15) der Lünette (3) und damit zur Verriegelung der Lünette (3) am Ende des Einschraubvorgangs führt,
• das Abschrauben der Krone (6) den Sperrstift (21) unter der Wirkung der von der Feder (22) ausgeübten Rückstellkraft aus dem Aufnahmeraum (15) herauslöst und dadurch die Lünette (3) am Ende des Abschraubvorgangs entriegelt.

2. Gehäuse nach Anspruch 1, wobei die Welle (9) auch einen ersten zylindrischen Abschnitt (11) und einen zweiten zylindrischen Abschnitt (13) aufweist, die sich auf beiden Seiten des kegelstumpfförmigen Abschnitts (12) befinden, so dass sich der Durchmesser des kegelstumpfförmigen Abschnitts (12) allmählich vom Durchmesser des ersten zylindrischen Abschnitts (11) zum Durchmesser des zweiten zylindrischen Abschnitts (13) ändert.

3. Gehäuse nach einem der Ansprüche 1 und 2, wobei ein Rohr (8) fest in dem ersten Loch (7) angebracht ist, wobei das Rohr (8) einen Teil umfasst, der von der äußeren Seitenwand des Mittelteils (2) vorsteht, und wobei mindestens die Innenfläche des Teils des Rohrs, der von der Wand vorsteht, mit dem Innengewinde versehen ist.

4. Gehäuse nach Anspruch 3, wobei zwischen dem Körper der Krone (6) und dem Gewindeabschnitt (10) der Achse eine kreisförmige Kehle (19) vorhanden ist, so dass der überstehende Teil des Rohrs (8) in die Kehle (19) eintritt, wenn die Krone (6) in Richtung ihrer Verriegelungsposition geschraubt wird.

5. Gehäuse nach Anspruch 4, wobei das Rohr (8) mit einem Teilstück (25) versehen ist, das einen größeren Durchmesser als der des Rests des Rohrs (8) hat, wobei das Teilstück (25) an der äußeren Seitenwand des Mittelteils (2) anliegend montiert ist, und wobei eine Dichtung (26) zwischen dem Körper der Krone (6) und der Außenseite des Teils des Rohrs (8), der über die Wand hinausragt, angebracht ist, so dass die Dichtung (26) gegen das Teilstück (25) mit größerem Durchmesser gedrückt wird, wenn die Krone (6) und die Welle (9) in ihre Verriegelungsposition gelangen.

6. Gehäuse nach einem der vorhergehenden Ansprüche, die ferner ein Druckentlastungsventil (29) umfasst, das im Inneren der Welle (9) angeordnet ist.

7. Gehäuse nach einem der vorhergehenden Ansprüche, wobei der Durchmesser des Abschlussbördels (14) dem Durchmesser des ersten Lochs (7) oder eines Rohrs (8) entspricht, das fest in dem ersten Loch (7) montiert ist, so dass das Bördel (14) in dem ersten Loch (7) oder in dem Rohr (8) gleiten kann.

8. Uhr, die mit einem Uhrengehäuse versehen ist, wie es in einem der vorhergehenden Ansprüche beschrieben ist.

## Claims

1. Watch case including a case middle (2) and a rotating bezel (3) mounted on the upper face of the case middle (2), the bezel (3) being provided with a plurality of receiving spaces (15) regularly distributed over its lower surface, the watch case being provided with a system for locking the bezel (3) comprising the following elements:
• a first hole (7) machined in the case middle (2) and oriented radially with respect to the bezel (3),
• an inner thread on at least one portion of the surface of said first hole (7), or on the inner surface of a tube (8) fixedly mounted inside the first hole (7),
• a rotating crown (6), the crown (6) being secured to an arbor (9) arranged inside the first hole (7), the arbor (9) including the following elements arranged in an inward direction from the exterior of the case middle (2):
∘ a section (10) provided with an external thread corresponding to said inner thread,
∘ a frustoconical section (12) having a diameter that decreases in said direction,
∘ an end collar (14),
• a pin (21) arranged inside a second hole (20) in the case middle (2), said second hole (20) being oriented transversely with respect to the first hole (7), the pin (21) being provided with a spring (22), which is prestressed in order to maintain physical contact between a first end of the pin (21) and the external surface of the arbor (9), the pin (21) being dimensioned such that its second end can be housed inside one of the receiving spaces (15) of the bezel (3),
and wherein the elements are arranged such that:
• screwing in the crown (6) towards the interior of the case middle (2) causes a movement of the pin (21) against the prestressing of the spring (22), through the interaction between the first end of the pin (21) and the frustoconical section (12), this movement pushing the pin (21) inside one of the receiving spaces (15) of the bezel (3), and thereby locking the bezel (3) at the end of the screwing operation,
• unscrewing the crown (6) releases the pin (21) from said receiving space (15) under the action of the return force exerted by the spring (22), and thereby unlocks the bezel (3) at the end of the unscrewing operation.

2. The case according to claim 1, wherein the arbor (9) also includes a first cylindrical section (11) and a second cylindrical section (13) located on either side of the frustoconical section (12), such that the diameter of the frustoconical section (12) gradually changes from the diameter of the first cylindrical section (11) towards the diameter of the section cylindrical section (13).

3. The case according to any of claims 1 and 2, wherein a tube (8) is fixedly mounted inside the first hole (7), said tube (8) including a portion that projects from the external side wall of the case middle (2) and wherein at least the internal surface of the portion of tube projecting from said wall is provided with said internal thread.

4. The case according to claim 3, wherein a circular groove (19) is present between the body of the crown (6) and the threaded section (10) of the arbor, such that the portion projecting from the tube (8) enters said groove (19) when the crown (6) is screwed into its locking position.

5. The case according to claim 4, wherein the tube (8) is provided with a portion (25) having a larger diameter than that of the rest of the tube (8), said portion (25) being mounted to abut against the external side wall of the case middle (2), and wherein a sealing gasket (26) is mounted between the body of the crown (6) and the exterior of the portion of the tube (8) projecting from said wall, such that the gasket (26) is pushed against the portion of larger diameter (25) when the crown (6) and the arbor (9) reach their locking position.

6. The case according to any of the preceding claims, further comprising a depressurization valve (29) arranged inside the arbor (9).

7. The case according to any of the preceding claims, wherein the diameter of the end collar (14) corresponds to the diameter of the first hole (7) or of a tube (8) fixedly mounted inside said first hole (7), such that the collar (14) can slide inside the first hole (7) or inside the tube (8).

8. Watch provided with a watch case as described in any of the preceding claims.
